# FASCICULE DE BREVET EUROPEEN

(11) **EP 0 435 830 B1**
(45) Date de publication et mention de la délivrance du brevet: **22.12.1993**
(21) Numéro de dépôt: 90830153.4
(22) Date de dépôt: 06.04.1990
(51) Int. Cl.: F42B 5/307

(54) **Procédé pour la fabrication de douilles de cartouches pour armes à feu et douille ainsi obtenue**
Verfahren zur Herstellung von Patronenhülsen für Feuerwaffen und damit erzeugte Hülsen
Method for manufacturing cartridge cases for firearms and cases obtained thereby

(30) Priorité: 22.12.1989 IT 378489
(43) Date de publication de la demande: 03.07.1991
(73) Titulaire: GORDON CONSULTING ENGINEERING & MARKETING LIMITED, London NW1 8EH (GB)
(72) Inventeur: Mette, Jensen, Balerna (CH)
(74) Mandataire: Pederzini, Paolo

(56) Documents cités:
- BE-A- 704 039
- FR-A- 454 548
- FR-A- 1 430 385
- FR-A- 1 553 453
- FR-A- 2 011 986
- US-A- 3 675 576

## Description

La présente invention se réfère à un procédé pour la fabrication de douilles de cartouches pour armes à feu du type à trois éléments, et à la douille ainsi obtenue.

Actuellement les douilles pour armes à feu et notamment les douilles de cartouches de chasse et de tir, pour des raisons économiques concernant tant la production que l'utilisation du fait qu'une fois utilisées elles sont jetées dans la plupart des cas, sont fabriquées en plusieurs parties solidarisées entre elles et formées seulement en moindre partie de matière de valeur et coûteuse comme par exemple un métal.

Le procédé de fabrication le plus suivi pour la fabrication de douilles du type "à trois éléments", comme par example dans le brevet FR-A-1 553 453, prévoit l'utilisation d'un tube de matière plastique ou de papier, d'une pièce de renforcement cylindrique également de matière plastique ou de papier et d'un culot de métal.

Le culot a une forme cylindrique, est essentiellement fermé à l'une de ses extrémités et présente, le long du bord périmétral de cette extrémité, un renflement ou collier définissant à l'intérieur du culot une encoche faisant fonction de logement. Le culot prévoit également un trou central dans lequel est introduite une capsule pour l'allumage de la poudre. Le tube est cylindrique et destiné à être introduit dans le culot du moins jusqu'au contact de l'extrémité fermée de ce dernier. Le tube pourrait en effet avoirson bord périphérique d'extrémité replié vers l'axe du tube lui-même pour une raison qui sera éclaircie par la suite. La pièce de renforcement est également cylindriqueà son extérieur et est pourvue d'un trou central qui doit être coaxial avec le trou du culot pour y loger la capsule. La pièce de renforcement est de même formée de matière déformable, pour une raison qui apparaîtra évidente de la description du procédé ici réalisé.

On introduit, par exemple, la pièce de renforcement dans une extrémité du tube et on introduit cette extrémité dans le culot du moins jusqu'à quand elle est en contact avec la base fermée dudit culot. Si le tube a un bord replié comme dit plus haut, la pièce de renforcement est insérée dans le tube et amenée au contact de ce bord replié. Ensuite, après avoir correctement mis en place les trois éléments et les avoir convenablement retenus, on exerce une action de compression sur la pièce de renforcement qui à travers cette opération de forcement doit accomplir deux fonctions fondamentales. La première est celle de serrer le tube contre la surface intérieure du culot et la deuxième est celle de déformer radialement l'extrémité du tube de manière à le forcer dans le logement défini par le collier du culot. Il est évident que pendant cette opération les matériaux du tube et surtout de la pièce de renforcement sont soumis à des contraintes mécaniques non négligeables qui peuvent endommager irréparablement cette pièce, si elles ne sont pas contrôlées de manière correcte. Par exemple, en prenant en considération la zone du tube concernée par la pièce de renforcement et par le culot, si l'on exerce sur la pièce de renforcement une force ayant une intensité supérieure à celle prévue, on pourrait obtenir comme résultat un écrasement trop fort du tube et par conséquent aussi un affaiblissement à la traction, ce qui compromettrait la résistance lors de la décharge.

Cette étape de travail compliquée et délicate est en tout cas indispensable pour éviter le risque que le tube, lors du coup de feu, se sépare du culot et entre dans le canon du fusil, ce qui entraînerait des conséquences dangereuses.

La même étape de travail a également pour but de faire que la base de la douille, où se trouve la capsule et qui se compose de la pièce de renforcement et du culot, oppose une résistance rigide au percuteur au moment où ce dernier frappe l'amorce ou capsule. Les caractéristiques de rigidité et de résistance peuvent être assurées seulement par l'impossibilité de glissements relatifs entre les éléments et doivent être calculées de manière très précise en vue d'éviter des allumages anomales ou le non allumage de l'amorce et donc de la poudre.

Un autre but de l'invention qui doit être atteint par la même étape de travail est celui d'éliminer ou réduire au minimum les pertes des gaz de combustion qui ont tendance à se produire entre le tube et la pièce de renforcement et qui, par la déformation du culot, modifient la structure dimensionnelle de la douille.

Les problèmes intrinsèques sont nombreux; il faut d'abord prendre en considération la nécessité de machines très compliquées du point de vue technique et de puissance élevée. En effet, pour l'exécution de cette étape il faut exercer une force considérable dans un espace limité tel que la zone vide définie par la douille. En outre, l'élément qui vient contacter la pièce de renforcement et qui exerce sur celle-ci ladite force de compression doit avoir une conformation bien déterminée pour qu'elle puisse exercer cette force de manière correcte en vue d'assurer l'union intime des trois pièces et la nécessaire rigidité de la base de la douille.

En outre, il faut également tenir compte de nombreux facteurs extérieurs négatifs qui peuvent nuire à l'opération et qui empêchent que les trois pièces se maintiennent solidaires entre elles. Parmi ces facteurs de préjudice il faut comprendre les dimensions réduites du logement défini par le collier, la difficulté de pénétration de manière uniforme et constante de la matière formant la pièce de renforcement et le tube dans le logement du collier en vue de former la conformation couramment dénommée "dent d'ancrage" et le retour élastique éventuel de la matière formant la pièce de renforcement.

Tout ce qui précède est rendu encore plus difficile à cause des problèmes qui se posent de contrôler de manière non destructive, en utilisant des moyens techniques ou visuels, la formation parfaite de la dent périmétrale d'ancrage de la pièce de renforcement, qui est pratiquement le seul élément capable d'assurer la liaison entre les trois éléments.

La présente invention a donc pour but de permettre la fabrication de douilles de cartouches, du type "à trois éléments", pour armes à feu, pour lesquelles on puisse assurer, pendant n'importe quelle étape de décharge, le maintien de la jonction entre lesdits trois éléments sans demander l'intervention de forces considérables de compression qui pendant l'étape d'assemblage de la douille pourraient déformer un ou plusieurs éléments formant la douille et en modifier la géométrie.

Un autre but de l'invention est celui de permettre la fabrication des douilles de manière simple, rationnelle et économique, en éliminant les inconvénients cités ci-dessus.

L'invention, telle qu'elle est caractérisée dans les revendications, résout le problème abordé par un procédé pour la fabrication de douilles de cartouches pour armes à feu et par une douille obtenue suivant ce procédé, dont les caractéristiques et les avantages ressortiront plus clairement de la description détaillée qui suit d'une forme d'exécution préférée donnée à simple titre d'exemple non limitatif à l'aide des dessins annexés, sur lesquels:
- la figure 1 montre, en coupe axiale, les trois éléments formant la douille de cartouche pour armes à feu suivant la présente invention, ces éléments étant prêts pour la mise en oeuvre du procédé de l'invention;
- les figures 2 à 4 montrent, en coupe axiale, les trois éléments représentés sur la figure 1 pendant les étapes faisant partie du procédé suivant l'invention;
- la figure 5 montre, en coupe axiale, une forme d' exécution différente de la douille représentée sur la figure 4; et
- les figures 6 à 8 illustrent trois formes différentes d'exécution de la pièce de renforcement représentée sur la figure 1.

En se référant aux figures annexées, le procédé selon l'invention permet de fabriquer des douilles, indiquées généralement en 1, composées de trois éléments, c'est-à-dire un tube cylindrique 2, une pièce de renforcement 3 à insérer dans le tube 2 et un culot 4.

Le procédé en question prévoit avant tout que la pièce de renforcement 3 soit fabriquée d'une matière sensiblement indéformable et qu'elle soit déjà façonnée de manière à présenter du moins une dent périmétrale d'extrémité 31 faisant saillie de la pièce de renforcement. La dent périmétrale 31 a un diamètre extérieur d'encombrement maximum 3d plus large que le diamètre extérieur 2d du tube 2 et elle est effilée vers la surface périmétrale cylindrique de la pièce de renforcement 3. Evidemment le terme "indéformable" ne doit pas être pris en sens absolu, mais il signifie seulement que la pièce de renforcement 3 ne subit pas de déformations importantes pendant toutes les étapes du procédé suivant l'invention. En outre, par le terme "indéformable" on désire différencier de manière bien précise la pièce de renforcement 3 caractérisant le procédé suivant l'invention des pièce de renforcement de type traditionnel lesquelles étaient drastiquement déformées avec modification de leurs formes géométriques et de leurs caractéristiques mécaniques: en effet, la forte compression avait également pour but d'augmenter la rigidité de la base du culot, mais pour obtenir ce résultat on devait réduire drastiquement les possibilités de choix des profils de la partie de la pièce de renforcement qui, quand la cartouche est terminée, se trouve au contact de la poudre.

En outre, le procédé selon l'invention prévoit que le culot 4 soit lui aussi convenablement façonné et qu'il soit formé de deux portions 41 et 42 coaxiales et de diamètres intérieurs différents, respectivement 41d et 42d. Le diamètre 41d, plus petit, est essentiellement égal au diamètre extérieur 2d du tube 2 tandis que le diamètre 42d, plus large, est essentiellement égal au diamètre maximum 3d de la dent périmétrale 31 de la pièce de renforcement 3. La portion 43 de raccordement des portions 41 et 42 constitue pour le culot 4 un collier effilé de nanière correspondante à la dent périmétrale 31 et définissant, à l'intérieur du collier 43, un logement indiqué en 45 de dimensions suffisantes à recevoir tant la dent périmétrale 31 que l'une des extrémités du tube 2.

Prenant en considérantion une pièce de renforcement 3 et un culot 4 structurés le la manière décrite ci-dessus, le procédé suivant l'invention prévoit les étapes suivantes:
- introduction du tube 2 dans le culot 4 de manière que l'une des extrémités 21 du tube 2 dépasse la ligne, indiquée en 44, séparant du collier 43 la portion 41 sur une longueur 1 non inférieure à l'extension axiale de la dent périmétrale 31 (voir la figure 2);
- introduction de la pièce de renforcement 3 dans le culot 4 et dans l'extrémité 21 du tube 2 jusqu'a forcer la dent périmétrale 31 dans l'extrémité correspondante 21 du tube 2 et de sorte que cette extrémité 21 soit déformée et amenée en contact avec la paroi du logement 45 (voir la figure 3); et
- repliement de la portion 42 du culot 4 vers l'axe de ce dernier et jusqu'a l'amener au contact de la pièce de renforcement 3 (voir la figure 4).

La longueur 1 de l'extrémité 21 du tube 2 peut varier depuis la valeur minimum décrite, qui permet d'utiliser une pièce de renforcement 3 dont la dent périmétrale 31 est insérée directement au contact de la paroi intérieure de la portion 42 du culot 4 (voir la figure 4), jusqu'à une valeur plus grande que la dimension axiale de la dent 31 mesurée parallèlement à sa génératrice, de manière que l'extrémité 21 du tube 2 s'étend vers la portion 42 du culot 4 au-delà de la dent périmétrale 31 (voir la figure 5). Dans ce dernier cas le diamètre 3d de la dent périmétrale 31 devra être sensiblement égal au diamètre 42d de la portion 42 du culot 4 moins deux fois l'épaisseur s du tube 2.

Il est évident que le procédé suivant la présente invention prévoit d'utiliser des éléments déjà façonnés et de les assembler en les solidarisant entre eux, moyennant l'exploitation de leur conformation qui reste inchangée pendant toutes les étapes de l'assemblage.

En d'autres mots, le maintien de la liaison entre le tube 2, la pièce de renforcement 3 et le culot 4 est assuré par des formes géométriques qui sont parfaitement visibles et qui peuvent être contrôlées avant l'étape d'assemblage et qui restent inchangées pendant la même étape.

Ceci signifie que la machine nécessaire pour bloquer réciproquement les trois éléments, à savoir pièce de renforcement 3, tube 2 et culot 4, est relativement simple et peu coûteuse, surtout si on la compare à celles couramment utilisées. Il en résulte une réduction drastique des frais généraux pour la production des douilles de manière à atteindre des importants avantages en termes d'économie de main d'oeuvre, de matières premières et d'entretien des installations. Dans les installations actuelles en effet, à cause des importantes forces en jeu qui agissent dans des espaces très réduits comme par exemple l'intérieur du tube, il faut effectuer un entretien continu des machines de plus grande précision et notamment de la machine chargée de la compression. Du point de vue des matières premières, leur consommation est sans doute inférieure étant donné que le culot est ouvert au lieu d'être fermé comme dans l'art connu. En outre, grâce au procédé de l'invention on peut éliminer l'opération de repliement d'un bord du tube 2 dans le but d'améliorer la liaison entre les trois éléments.

Si l'on regarde maintenant une douille 1 obtenue en mettant en oeuvre le procédé de l'invention et illustrée à la figure 4, on peut déjà remarquer qu'elle se compose d'un tube 2 entouré par un culot 4 à bases ouvertes et par une pièce de renforcement 3 introduite à l'intérieur du tube 2 et conformée de manière à avoir, à l'une de ses extrémités, une dent périmétrale 31 faisant saillie de la pièce 3 elle-même.

Du fait que la pièce de renforcement 3 ne subit pas une importante déformation pendant l'étape d'assemblage, on peut lui donner la conformation géométrique qui permet à la douille 1 le meilleur fonctionnement et le meilleur rendement balistique.

Par exemple, la partie 38 de la pièce de renforcement 3 destinée à venir en contact avec la poudre, laquelle peut être par exemple en forme de creux tel que représenté sur les figures annexées, peut être également pourvue de reliefs 33 disposés le long du pourtour d'un trou axial 32 ménagé dans la pièce de renforcement 3 pour loger une capsule 5 d'allumage de la poudre. Les reliefs 33 ont pour tâche d'empêcher que la poudre 6 qui sera introduite et comprimée dans le creux 38, puisse étouffer la flamme de la capsule 5 logée dans le respectif trou 32. En d'autres mots, les reliefs 33, par exemple en forme de lamelles s'étendant le long de directions radiales du trou 32, servent à augmenter le front de flamme pour la capsule 5.

Le trou axial 32 de la pièce de renforcement 3 peut être réalisé de différentes façons dans le but de permettre le logement à son intérieur de différents types de capsules 5: par exemple, on peut prévoir à l'intérieur du trou 32 un élément rigide 34 formant une enclume pour une capsule de type connu dénommée "Berdan" (voir la figure 7).

Encore (voir la figure 6), la pièce de renforcement 3 peut avoir à son extérieur un sillon périmétral 35. Entre le sillon 35 et le creux 38 il y a l'interposition dune cloison 37 qui peut fléchir sous la poussée de la poudre lors du coup de feu. Dans cette forme d'exécution, par exemple, on prévoit la création d'une paroi 37 capable de fléchir et ceci en harmonie avec le concept décrit précédemment de sensible indéformabilité de la pièce de renforcement 3. En effet la paroi 37 ne subit aucune déformation pendant les étapes d'assemblage des trois éléments formant la douille 1 et sous l'action des forces en jeu pendant ces étapes, mais elle subit une déformation, qui d'autre part est prévue, après ces étapes et quand elle est soumise à des forces bien plus élevées en valeur absolue que celles exercées pendant les étapes du procédé suivant l'invention.

Sur la figure 8 on a représenté une forme d'exécution particulièrement intéressante en ce qui concerne l'économie de matières premières: la pièce de renforcement 3 est en effet pourvue, du côté sur lequel on prévoit le repliement du bord de la portion 42 faisant partie du culot 4, de moyens de soulagement 36 obtenus de différentes façons, par exemple moyennant des trous borgnes. Ceci est rendu possible du fait que la pièce de renforcement ne subit aucune déformation considérable pendant les étapes d'assemblage de la douille 1 et par conséquent, étant donné que sa conformation ne subit aucun changement, elle peut être prévue de n'importe quelle forme à la condition qu'elle ait la dent périmétrale 31.

Il est évident que, pouvant varier presque à volonté la forme géométrique de la pièce de renforcement 3 en fonction des caractéristiques que l'on désire donner à la douille, ce qui ne se produit pas pour les pièces de renforcement de l'art connu, cette pièce 3 devient "active", étant donné qu'une variation de sa forme porte a un comportement différent de la cartouche.

## Revendications

1. Procédé pour la fabrication de douilles de cartouches pour armes à feu du type à trois éléments représentés par un tube (2) cylindrique, une pièce de renforcement (3), à inserer à l'intérieur de l'une des extrémités du tube (2) et un culot (4) susceptible d'entourer du moins l'extrémité du tube (2) concerné par la pièce de renforcement, qui est façonnée de manière à présenter, à l'une de ses extremités, un rebord ou dent périmétrale d'ancrage (31) dépassant latéralement de la pièce de renforcement (3); ladite dent périmétrale (31) ayant un diamètre extérieur d'encombrement maximum non inférieur à celui extérieur du tube (2) et s'effilant vers la surface périmétrale cylindrique de la pièce de renforcement (3), caractérisé en ce qu'il prevoit que:
- la pièce de renforcement (3) soit produite en matière sensiblement indéformable;
- le culot (4) soit réalisé à bases ouvertes et en deux portions (41, 42) consécutives coaxiales ayant des diamètres intérieurs différents (41d, 42d); le plus petit (41d) des deux diamétres intérieurs étant sensiblement égal à celui extérieur du tube (2) et le plus grand (42d) étant sensiblement égal au diamètre extérieur de la dent périmétrale (31) de la pièce de renforcement (3); la zone de raccordement (43) entre les deux portions (41, 42) de diamètre intérieur différent du culot (4) étant effilée selon une forme correspondant avec celle de la dent périmétrale (31) de ladite pièce de renforcement (3) et formant un collier (43) concrétisant un logement à l'intérieur du culot (4) destiné à recevoir ladite dent périmétrale (31) de la pièce de renforcement et l'extrémité (21) du tube (2); en ce qu'il prévoit les étapes suivantes:
- introduction du tube (2) dans le culot (4) de manière que l'une des extrémités (21) du tube (2) dépasse la ligne (44) de jonction entre la portion de diamètre plus petit (41) et le collier (43) du culot (4) sur une portion (21) de longueur (1) non inférieure à l'extension axiale dudit collier (43);
- introduction de la pièce de renforcement (3) dans la portion de diamètre plus grand (42) du culot (4) et dans le tube (2) jusqu'à forcer la dent d'ancrage (31) de la pièce de renforcement (3) contre l'extrémité libre correspondante (21) du tube (2) et jusqu'à forcer cette dernière, à l'aide de ladite dent d'ancrage (31) restée indéformée, contre le collier (43) du culot (4) de sorte que cette extrémité (21) du tube (2) adhère parfaitement à la surface du logement défini par ledit collier (43);
- repliement, par sertissage, laminage ou autres, de la portion de plus grand diamètre du culot (4) jusqu'à l'amener au contact de la pièce de renforcement (3) contenue à son intérieur.

2. Procédé selon la revendication 1, caractérisé en ce que le diamètre extérieur (3d) de la dent périmétrale (31) de la pièce de renforcement (3) est sensiblement égal au plus grand diamètre intérieur (42d) dudit culot (4) moins deux fois l'épaissuer dudit tube (2).

3. Procédé selon la revendication 1, caractérisé en ce que ledit tube (2) déborde au-delà de la ligne (44) de jonction entre la portion de diamètre plus petit (41) et le collier (43) du culot (4) sur une portion (21) de longueur (1) non inférieure à l'extension axiale dudit collier (43) mesurée parallèlement à l'une de ses génératrices.

4. Procédé selon la revendication 1, caractérisé en ce que ledit tube (2) déborde au-delà de la ligne (44) de jonction entre la portion de diamètre plus petit (41) et le collier (43) du culot (4) sur une portion (21) de longueur (1) non inférieure à l'extension axiale dudit collier (43) mesurée parallèlement à l'une de ses génératrices et telle que, quand la pièce de renforcement (3) est complètement introduite dans le culot (4) et le tube (2), ce dernier ne fait pas saillie de ladite pièce de renforcement (3).

5. Procédé selon la revendication 1, caractérisé en ce que ledit tube (2) déborde au-delà de la ligne (44) de jonction entre la portion de diamètre plus petit (41) et le collier (43) du culot (4) sur une portion (21) de longueur (1) non inférieure à l'extension axiale dudit collier (43) mesurée parallèlement à l'une de ses génératrices et telle que, quand la pièce de renforcement (3) est complètement introduite dans le culot (4) et le tube (2), ce dernier fait saillie au-delà de ladite pièce de renforcement (3) et est comprimé entre la surface de la base correspondante du culot (4) et le bord du culot (4) replié sur ce dernier.

6. Douille du type composé de trois éléments représentés par un tube cylindrique (2), une pièce de renforcement (3) insérée dans le tube (2) et un culot (4) entourant l'extrémité du tube (2) concerné par la pièce de renforcement (3) qui est façonnée de manière à avoir à l'une de ses extremités, indépendamment de l'étape d'assemblage de la douille, une dent périmétrale (31) continue d'ancrage destinée à être logée, ensemble avec l'une des extrémites (21) du tube (2), dans le logement (45) défini par le collier (43) du culot (4), la dent périmétrale (31) de la pièce de renforcement (3) serrant l'extremité (21) correspondante du tube (2) contre la paroi intérieurer dudit collier (43) dèfinissant ledit logement (45), et obtenue en mettant en oeuvre le procédé selon les revendications précédentes, caractérisée en ce que la pièce de renforcement (3) est produite en matière sensiblement indéformable, et ledit culot (4) est de forme tubulaire cylindrique et a les deux bases ouvertes et de diamétre différent de maniere à concrétiser ledit collier (43); le bord d'extrémité de la portion (42) de plus grand diamètre du culot (4) étant replié vers l'axe de ce dernier de manière à boucher ledit logement (45) défini par le collier (43) et serrer ainsi la dent périmetrale (31) de la pièce de renforcement (3).

7. Douille selon la revendication 6, dans laquelle la pièce de renforcement (3) est pourvue d'une trou axial (32), caractérisée en ce qu'elle présente, à l'extrémité dudit trou axial (32) de la pièce de renforcement (3) et du côté de ce dernier destiné à venir en contact avec la poudre (6), une pluralité de reliefs (33) susceptibles d'empêcher que la poudre contenue dans le tube (2) puisse étouffer la flamme de la capsule (5).

8. Douille selon la revendication 7, caractérisée en ce que les reliefs (33) offerts par ladite pièce de renforcement (3) dans la zone du trou axial (32) respectif et du côté destiné à venir en contact avec la poudre se composent d'un égal nombre de lamelles disposées le long de directions radiales de la pièce de renforcement (3).

9. Douille selon la revendication 1, caractérisée en ce que le trou axial (32) de ladite pièce de renforcement (3) est de forme conjuguée avec elle de la capsule (5) qui est logée à son intérieur.

10. Douille selon la revendication 9, caractérisée en ce que ladite pièce de renforcement (3) est pourvue à l'intérieur de son trou axial (32) d'un élément (34) qui est coaxial avec le trou et qui forme une enclume pour la capsule (5) qui doit être logée à l'intérieur du même trou axial (32) lequel n'est pas complètement occupé par ledit élément en forme d'enclume.

11. Douille selon la revendication 6, caractérisée en ce que ladite pièce de renforcement (3) est façonnée de manière à avoir, indépendamment de l'étape d'assemblage de la douille, une conformation qui est fonction d'un meilleur rendement balistique de sa part et d'une sécurité intrinsèque plus élevée.

12. Douille selon la revendication 6, caractérisée en ce que ladite pièce de renforcement (3) est façonnée de manière à avoir, indépendamment de l'étape d'assemblage de la douille, une conformation qui la rend susceptible de céder axialement, du moins sur sa portion la plus intérieure dans ledit tube (2), sous la poussée exercée par la poudre (6) en cours de combustion.

13. Douille selon la revendication 12, caractérisée en ce que ladite pièce de renforcement (3) est pourvue d'un sillon (35) périmétral séparé de la poudre au moyen d'une cloison (37) d'épaissuer suffisamment mince pour qu'elle puisse fléchir sous la poussée exercée par la poudre (6) en cours de combustion.

14. Douille selon la revendication 6, caractérisée en ce que ladite pièce de renforcement (3), sur son côté qui n'est pas destiné à venir en contact avec la poudre, est pourvue d'au moins une encoche ou trou de soulagement (36).

## Patentansprüche

1. Verfahren zur Herstellung von Patronenhülsen für Feuerwaffen vom Typ mit drei Elementen bestehend, aus einem zylindrischen Rohr (2), einer in das eine Ende des Rohres (2) einsetzbaren Verstärkung (3) und aus einer Bodenkapsel (4), die wenigstens auf das Ende des Rohres (2) aufziehbar ist, an welchem sich die Verstärkung (3) befindet, welche so geformt ist, dass sie an einem Ende einen umlaufenden Rand oder Zahn (31) zur Verankerung aufweist, der seitlich über die Verstärkung (3) selbst herausragt; wobei der genannte umlaufende Zahn (31) einen maximalen Aussendurchmesser aufweist, der nicht geringer ist als der Aussendurchmesser des Rohres (2) und sich zu der umlaufenden zylindrischen Oberfläche der Verstärkung (3) selbst hin verjüngt; **dadurch gekennzeichnet**, dass
- die Verstärkung (3) aus einem im wesentlichen unverformbaren Material hergestellt ist;
- die Bodenkapsel (4) mit offenen Böden und in zwei koaxialen und aufeinanderfolgenden Abschnitten (41, 42) von unterschiedlichen Innendurchmessern (41d, 42d) hergestellt ist; wobei der geringere (41d) der beiden Innendurchmesser im wesentlichen gleich dem Aussendurchmesser des Rohres (2) und der grössere Innendurchmesser (42d) im wesentlichen gleich dem Aussendurchmesser des umlaufenden Zahns (31) der Verstärkung (3) ist; und wobei der Verbindungsbereich (43) zwischen den beiden Abschnitten (41, 42) mit unterschiedlichen Innendurchmessern der Bodenkapsel (4) in Ubereinstimmung mit dem umlaufenden Zahn (31) der genannten Verstärkung (3) verjüngt ist und einen Bund (43) bildet, welcher einen sich innen in der Bodenkapsel (4) befindlichen Sitz zur Aufnahme des genannten umlaufenden Zahns (31) zur Verstärkung und des Endes (21) des Rohres (2) darstellt; und **dadurch**, das folgende Phasen vorgesehen sind:
- das Einfügen des Rohres (2) in die Bodenkapsel (4) auf solche Weise, dass eines der Enden (21) über die Verbindungslinie (44) zwischen dem geringeren Durchmesser (41) und dem Bund (43) der Bodenkapsel (4) um ein Stück (21) der Länge (1) hervorragt, das nicht geringer ist als die axiale Ausdehnung des genannten Bundes (43) selbst;
- das Einsetzen der genannten Verstärkung (3) in den Abschnitt mit dem grösseren Durchmesser (42) der Bodenkapsel (4) und in das Rohr (2), bis der Verankerungszahn (31) der Verstärkung (3) gegen das entsprechende freie Ende (21) des Rohres (2) und letzteres durch den genannten unverformt gebliebenen Verankerungszahn (31) gegen den Bund (43) der Bodenkapsel (4) gedrückt wird, so dass das Ende (21) selbst des Rohres (2) perfekt an der Oberfläche des durch den genannten Bund (43) gebildeten Sitzes anliegt:
- das Umbiegen durch Rollung oder ähnliches des Abschnittes mit dem grösseren Durchmesser der Bodenkapsel (4), bis er mit der in dieser enthaltenen Verstärkung (3) in Kontakt gebracht ist.

2. Verfahren nach Patentanspruch 1, **dadurch gekennzeichnet**, dass der Aussendurchmesser (3d) des umlaufenden Zahnes (31) der Verstärkung (3) im wesentlichen gleich dem grösseren Innendurchmesser (42d) dergenannten Bodenkapsel (4) ist, verringert um das Doppelte der Stärke des genannten Rohres (2).

3. Verfahren nach Patentanspruch 1, **dadurch gekennzeichnet**, dass das genannte Rohr (2) über die Verbindungslinie (44) zwischen dem Abschnitt mit dem geringeren Durchmesser (41) und dem Bund (43) der Bodenkapsel (4) um einen Abschnitt (21) der Länge (1) herausgeführt wird, der nicht geringer ist als die axiale Ausdehnung des genannten Bundes (43) selbst, parallel zu einer seiner Erzeugenden gemessen.

4. Verfahren nach Patentanspruch 1, **dadurch gekennzeichnet**, dass das genannte Rohr (2) über die Verbindungslinie (44) zwischen dem Abschnitt mit dem geringeren Durchmesser (41) und dem Bund (43) der Bodenkapsel (4) um einen Abschnitt (21) der Länge (1) herausgeführt wird, der nicht geringer ist als die axiale Ausdehnung des genannten Bundes (43) selbst, parallel zu einer seiner Erzeugenden gemessen, und der ein solcher ist, dass bei vollkommen in die Bodenkapsel (4) und das Rohr (2) eingesetzter Verstärkung (3) letzteres nicht über die genannte Verstärkung (3) hinausragt.

5. Verfahren nach Patentanspruch 1, **dadurch gekennzeichnet**, dass das genannte Rohr (2) über die Verbindungslinie (44) zwischen dem Abschnitt mit dem geringere Durchmesser (41) und dem Bund (43) der Bodenkapsel (4) um einen Abschnitt (21) der Länge (1) herausgeführt wird, der nicht geringer ist als die axiale Ausdehnung des genannten Bundes (43) selbst, parallel zu einer seiner Erzeugenden gemessen und der ein solcher ist, dass bei vollkommen in die Bodenkapsel (4) und das Rohr (2) eingesetzter Verstärkung (3) letzteres nicht über die genannte Verstärkung (3) hinausragt und zwischen der Oberfläche des entsprechenden Bodens der Bodenkapsel (4) und dem Rand der Bodenkapsel (4) zusammengedrückt und über letzteren gebogen wird.

6. Patronenhülse vom Typ aus drei Elementen bestehend aus einem Rohr (2), einer in das Rohr (2) eingesetzten Verstärkung (3) und aus einer das mit der Verstärkung (3) versehene Ende des Rohres (2) umfassenden Bodenkapsel (4), so ausgebildet, dass sie, unabhängig von der Phase des Zusammenbaus der Patronenhülse selbst, an ihrem einen Ende einen umlaufenden und kontinuierlichen Zahn (31) zur Verankerung aufweist, dazu bestimmt, zusammen mit dem einen Ende (21) des Rohres (2) in den von dem Bund (43) der Bodenkapsel (4) beschriebenen Sitz (45) eingesetzt zu werden, wobei der umlaufende Zahn (31) der Verstärkung (3) das entsprechende Ende (21) des Rohres (2) gegen die Innenwand des den genannten Sitz (45) bildenden genannten Bundes (43) drückt, erhalten nach dem Verfahren wie aus den vorstehenden Patentansprüchen, **dadurch gekennzeich****net**, dass die genannte Verstärkung (3) aus fast unver- formbarem Material hergestellt ist, und dass die genannte Bodenkapsel (4) rohrförmig zylindrisch ist, mit beiden Seiten offen und von unterschiedlichem Durchmesser, so dass ein Bund (43) gebildet wird; wobei der äussere Rand des Abschnittes (42) mit dem grösseren Durchmesser der Bodenkapsel (4) zu der Achse letzterer hin umgebogen ist, und zwar auf solche Weise, dass der von dem Bund (43) gebildete genannte Sitz (45) verschlossen und der umlaufende Zahn (31) der Verstärkung (3) darin eingeschlossen wird.

7. Patronenhülse nach Patentanspruch 6, bei welcher die Verstärkung (3) eine axiale Bohrung (32) aufweist, **dadurch gekennzeichnet**, dass sie an dem Ende der genannten axialen Bohrung (32) der Verstärkung (3) und auf der Seite letzterer, die dazu bestimmt ist, mit dem Schiesspulver (6) in Kontakt zu kommen, eine Reihe von Erhebungen (33) aufweist, die dazu dienen zu verhindern, dass das in dem Rohr (2) enthaltene Schiesspulver die Flamme der Kapsel (5) erstickt.

8. Patronenhülse nach Patentanspruch 7, **dadurch gekenn****zeichnet**, dass die von der genannten Verstärkung (3) an der entsprechenden axialen Bohrung (32) und an der Seite, die dazu bestimmt ist, mit dem Schiesspulver in Kontakt zu kommen, aufgewiesenen Erhebungen (33) aus ebenso vielen Lamellen bestehen, die entlang radialen Richtungen der Verstärkung (3) selbst angeordnet sind.

9. Patronenhülse nach Patentanspruch 1, **dadurch gekennzeichnet**, dass die axiale Bohrung (32) der genannten Verstärkung (3) entsprechend der in dieser gelagerten Kapsel (5) ausgebildet ist.

10. Patronenhülse nach Patentanspruch 9, **dadurch gekennzeichnet**, dass die genannte Verstärkung (3) im Inneren ihrer axialen Bohrung (32) ein koaxial zu dieser verlaufendes Element (34) aufweist, welches den Aufschlag für die Kapsel (5) bildet, die im Inneren der axialen Bohrung (32) selbst gelagert ist, welche nicht vollkommen durch das genannte Aufschlagelement (34) belegt wird.

11. Patronenhülse nach Patentanspruch 6, **dadurch gekennzeichnet**, dass die genannte Verstärkung (3) so ausgebildet ist, dass sie, unabhängig von der Zusammenbauphase der Patronenhülse, eine Form aufweist, die Funktion einer besseren ballistischen Leistung und einer grösseren eigenen Sicherheit ist.

12. Patronenhülse nach Patentanspruch 6, **dadurch gekennzeichnet**, dass die genannte Verstärkung (3) so ausgebildet ist, dass sie, unabhängig von der Zusammenbauphase der Patronenhülse, eine Form aufweist, die sie, wenigstens entlang dem innersten Abschnitt des genannten Rohres (2), unter dem während der Verbrennung durch das Schiesspulver (6) ausgeübten Druck axial nachgebend macht.

13. Patronenhülse nach Patentanspruch 12, **dadurch gekennzeichnet**, dass die genannte Verstärkung (3) eine umlaufende Rille (35) aufweist, die von dem Schiesspulver getrennt ist, und zwar durch eine Trennwand (37) von einer ausreichend dünnen Stärke, so dass sie sich durch den bei der Verbrennung des Schiesspulvers (6) ausgeübten Druck durchbiegt.

14. Patronenhülse nach Patentanspruch 6, **dadurch gekennzeichnet**, dass die genannte Verstärkung (3) auf ihrer Seite, die dazu bestimmt ist, nicht mit dem Schiesspulver in Kontakt zu kommen, wenigstens eine Vertiefung oder Erleichterung (36) aufweist.

## Claims

1. Method for manufacturing cartridge cases for firearms of a type having three parts represented by a cylindrical tube (2), a reinforcing piece (3) to be inserted inside one end of the tube (2), and a cap (4) able to surround at least the end of the tube (2) involved with the reinforcing piece, which is formed so as to have, at one end, a shoulder or peripheral anchoring tooth (31) projecting laterally beyond the reinforcing piece (3); the said peripheral tooth (31) having an external diameter with a maximum dimension not less than that of the external diameter of the tube (2) and tapering towards the cylindrical peripheral surface of the reinforcing piece (3), characterised in that it provides for:
- the reinforcing piece (3) to be produced from material which is substantially non-deformable;
- the cap (4) to be produced with open bases and in two consecutive coaxial portions (41, 42) having different internal diameters (41d, 42d); the smaller (41d) of the two internal diameters being substantially equal to the external one of the tube (2) and the larger one (42d) being substantially equal to the external diameter of the peripheral tooth (31) on the reinforcing piece (3); the connection region (43) between the two portions (41, 42) of the cap (4) with different internal diameters being tapered in a shape corresponding to that of the peripheral tooth (31) on the said reinforcing piece (3) and constituting a ring (43) forming a housing inside the cap (4) intended to receive the said peripheral tooth (31) on the reinforcing piece and the end (21) of the tube (2); in that it provides for the following stages:
- insertion of the tube (2) into the cap (4) so that one of the ends (21) of the tube (2) passes beyond the joining line (44) between the portion with the smaller diameter (41) and the ring (43) on the cap (4) over a portion (21) with a length (1) which is not less than the axial extension of the said ring (43);
- insertion of the reinforcing piece (3) into the portion of the cap (4) with the larger diameter (42) and into the tube (2) until the tooth (31) anchoring the reinforcing piece (3) is forced against the corresponding free end (21) of the tube (2) and until the latter is forced, by means of the said anchoring tooth (31), which has remained undeformed, against the ring (43) on the cap (3) so that this end (21) of the tube (2) adheres perfectly against the surface of the housing defined by the said ring (43);
- folding, by crimping, rolling or otherwise, of the portion of the cap (4) with the larger diameter until it is brought into contact with the reinforcing piece (3) contained inside it.

2. Method according to Claim 1, characterised in that the external diameter (3d) of the peripheral tooth (31) on the reinforcing piece (3) is substantially equal to the largest internal diameter (42d) of the said cap (4) less twice the thickness of the said tube (2).

3. Method according to Claim 1, characterised in that the said tube (2) passes beyond the joining line (44) between the portion with the smaller diameter (41) and the ring (43) on the cap (4) over a portion (21) with a length (1) which is not less than the axial extension of the said ring (43) measured parallel to one of its generatrices.

4. Method according to Claim 1, characterised in that the said tube (2) passes beyond the joining line (44) between the portion with the smaller diameter (41) and the ring (43) on the cap (4) over a portion (21) with a length (1) which is not less than the axial extension of the said ring (43) measured parallel to one of its generatrices and such that, when the reinforcing piece (3) is completely inserted into the cap (4) and tube (2), the latter does not project from the said reinforcing piece (3).

5. Method according to Claim 1, characterised in that the said tube (2) passes beyond the joining line (44) between the portion with the smaller diameter (41) and the ring (43) on the cap (4) over a portion (21) with a length (1) which is not less than the axial extension of the said ring (43) measured parallel to one of its generatrices and such that, when the reinforcing piece (3) is completely inserted into the cap (4) and tube (2), the latter projects beyond the said reinforcing piece (3) and is compressed between the surface of the corresponding base of the cap (4) and the edge of the cap (4) folded over the latter.

6. Case of the type consisting of three parts represented by a cylindrical tube (2), a reinforcing piece (3) inserted into the tube (2) and a cap (4) surrounding the end of the tube (2) involved with the reinforcing piece (3), which is formed so as to have, at one end, independently of the stage of assembly of the case, a continuous peripheral anchoring tooth (31) intended to be housed, together with one of the ends (21) of the tube (2), in the housing (45) defined by the ring (43) on the cap (4), the peripheral tooth (31) on the reinforcing piece (3) gripping the corresponding end (21) of the tube (2) against the internal wall of the said ring (43) defining the said housing (45), and obtained by implementing the method according to the preceding claims, characterised in that the reinforcing piece (3) is produced from a substantially non-deformable material, and the said cap (4) is cylindrical and tubular in shape and has both bases open and of different diameters so as to form the said ring (43); the end rim of the portion (42) of the cap (4) with the larger diameter being folded towards the axis of the latter so as to close off the said housing (45) defined by the ring (43) and thus grip the peripheral tooth (31) on the reinforcing piece (3).

7. Case according to Claim 6, in which the reinforcing piece (3) has an axial hole (32), characterised in that it has, at the end of the said axial hole (32) in the reinforcing piece (3) and on the side of the latter intended to come into contact with the powder (6), a plurality of projections (33) able to prevent the powder contained in the tube (2) from smothering the flame from the primer (5).

8. Case according to Claim 7, characterised in that the projections (33) offered by the said reinforcing piece (3) in the area of the respective axial hole (32) and on the side intended to come into contact with the powder consist of an equal number of blades disposed along radial directions of the reinforcing piece (3).

9. Case according to Claim 1, characterised in that the axial hole (32) in the said reinforcing piece (3) has the same shape as the primer (5) which is housed inside it.

10. Case according to Claim 9, characterised in that the said reinforcing piece (3) has, inside its axial hole (32), a component (34) which is coaxial with the hole and which forms an anvil for the primer (5) which is to be housed inside the same axial hole (32) which is not completely occupied by the said component in the form of an anvil.

11. Case according to Claim 6, characterised in that the said reinforcing piece (3) is formed so as to have, independently of the stage of assembly of the case, a conformation which is a function of a better ballistic efficiency on its part and a higher intrinsic safety level.

12. Case according to Claim 6, characterised in that the said reinforcing piece (3) is formed so as to have, independently of the stage of assembly of the case, a conformation which makes it able to yield axially, at least over its portion which is furthest inside the said tube (2), under the thrust exerted by the powder (6) during combustion.

13. Case according to Claim 12, characterised in that the said reinforcing piece (3) has a peripheral groove (35) separated from the powder by means of a partition (37) which is sufficiently thin for it to be able to flex under the thrust exerted by the powder (6) during combustion.

14. Case according to Claim 6, characterised in that the said reinforcing piece (3), on its side which is not intended to come into contact with the powder, has at least one notch or relief hole (36).
